# EUROPÄISCHE PATENTSCHRIFT

(11) **EP 0 143 918 B1**
(45) Veröffentlichungstag und Bekanntmachung des Hinweises auf die Patenterteilung: **23.11.1988**
(21) Anmeldenummer: 84110744.4
(22) Anmeldetag: 08.09.1984
(51) Int. Cl.: E21D 11/38

(54) **Vorrichtung zum Befestigen einer Kunststoffolie**
Fastening device for a plastic sheet
Dispositif de fixation d'une feuille de plastique

(30) Priorität: 05.10.1983 DE 3336134
(43) Veröffentlichungstag der Anmeldung: 12.06.1985
(73) Patentinhaber: Niederberg-Chemie GmbH, D-4152 Kempen 3 (DE)
(72) Erfinder: Kopp, Bernd, D-4175 Wachtendonk (DE)

(56) Entgegenhaltungen:
- EP-A- 0 007 413
- EP-A- 0 081 686
- CH-A- 475 436
- DE-A- 2 305 904
- DE-A- 2 941 684
- DE-A- 3 204 411

## Beschreibung

Die Erfindung betrifft eine Vorrichtung zum Befestigen einer Kunststoffolie, insbesondere an einer Tunnelwandung, wobei zur Befestigung der Vorrichtung Nägel oder Schrauben vorgesehen sind, deren Köpfe in einer in der Vorrichtung vorgesehenen Ausnehmung versenkbar sind und die einzubringende Kunststoffolie durch Verschweißung an der Vorrichtung befestigbar ist und wobei die Vorrichtung Sollbruchstellen aufweist, die bei übermäßiger Belastung zu einem Abscheren eines Teils der Vorrichtung mit der Kunststoffolie führt, wobei um den Kopf des Befestigungsmittels Reste der Vorrichtung verbleiben, die die Kunststoffolie vor einer Beschädigung durch den Kopf schützen.

Die Befestigung erfolgt in der Regel punktförmig, d. h. für jede Folie sind gleichmäßig verteilt über der Befestigungsfläche eine Anzahl Befestigungspunkte vorgesehen. Für die eigentliche Befestigung ist eine Vielzahl von Vorrichtungen bekannt, die im wesentlichen aus Platten oder Scheiben unterschiedlicher Formen und Querschnitte bestehen und zumeist mit Nägeln oder Schrauben an der Tunnelwandung befestigt werden. Nach DE-A-1 658 883 bestehen die Vorrichtungen aus kunststoffbeschichteten Metallplatten. Die darüber verlegte Kunststoffolie wird mittels eines Hochfrequenzfeldes verschweißt, das zwischen der als Hilfselektrode wirkenden Metallplatte und den Stirnseiten der gegen die Folie gepreßten Elektroden erzeugt wird. Bei diesen Vorrichtungen ist von Nachteil, daß die kunststoffbeschichteten Metallplatten einen erheblichen baulichen Aufwand und Materialaufwand erfordern. Weiter hat sich gezeigt, daß eine gleichmäßige Verschweißung zwischen den kunststoffbeschichteten Metallplatten und der Folie nur schwer erzielt werden kann. Das wird auf die im Tunnelbau häufig auftretende Feuchtigkeit und damit verbundene Kriechströme zurückgeführt. Schließlich sind zum Verschweißen der Kunststoffolie an den der Folienhalterung dienenden Vorrichtungen noch besondere Hochfrequenz-Schweißgeräte erforderlich. Diese besonderen Schweißgeräte sind neben den üblicherweise zum Aneinanderschweißen der Kunststoffbahnen erforderlichen Schweißgeräten zusätzlich erforderlich.

Aus der DE-A-1 914174 ist eine Vorrichtung bekannt, die Streifen aus thermoplastischem Kunststoff aufweist, mit denen die Kunststoffolie verschweißt wird.

Bei diesen bekannten Vorrichtungen kommt es immer wieder vor, daß die verschweißte Folie beim Einbringen nachfolgender Ausbauschichten, vor allem beim Einbringen von Beton, zwischen verschiedenen Befestigungspunkten so stark gedehnt wird, daß sie zerreißt. An den Rißstellen bilden sich Leckstellen.

Dieser Beschädigungsgefahr soll nach der CH-A-515 387 durch eine Kunststoffolie entgegengewirkt werden, die mit Montagelappen versehen ist. Die Folie wird an den Montagelappen befestigt. Zwischen den Lappen und der Kunststoffolie ist eine Sollbruchstelle vorgesehen, so daß eine Zugbeanspruchung der Folie lediglich ein Abscheren der Kunststoffolie von den Montagelappen ohne Beschädigung der Kunststoffolie bewirkt.

Die Befestigung dieser bekannten Folie ist ausgesprochen umständlich, da zwischen der Folie und der Wand an den Montagelappen mit Werkzeug gearbeitet werden muß.

Deshalb sind verschiedene andere Vorschläge für Vorrichtungen gemacht worden, die im Fall übermäßiger Beanspruchung der Folie deren Abscheren ohne Beschädigung sicherstellen soll. Dabei geht die DE-C-2 532 664 davon aus, daß die Vorrichtung aus einem Material geringerer Festigkeit als die Kunststoffolie besteht. Dadurch entsteht innerhalb der die Kunststoffolie haltenden Vorrichtung eine Sollbruchstelle. Bei Überbeanspruchung reißt die Kunststoffolie mit einem Teil der die Vorrichtung haltenden Vorrichtung ab. Derartige Vorrichtungen haben zwei Nachteile. Der eine Nachteil ist der verhältnismäßig hohe Material- und Arbeitsaufwand zur Herstellung derartiger Vorrichtungen mit innenliegender Sollbruchstelle. Der andere Nachteil liegt im Freiwerden des die Vorrichtung an der Tunnelwand haltenden Nagels oder Schraube. Der nach Abreißen eines Teiles der Vorrichtung hervorragende Nagel- oder Schraubenkopf beschädigt die beim Abscheren über den Schraubenkopf gleitende Kunststoffolie.

In der DE-A-3 204 411 ist ein Haltekörper zur Befestigung von Abdichtungsfolien aus Kunststoff auf eine Unterlage, insbesondere an einer Tunnelwandung, gezeigt, der aus zwei miteinander verbundenen und im wesentlichen parallel zueinander verlaufenden Scheiben besteht, von denen die eine mit einer Basisfläche an der Unterlage anliegt und die andere mit einer Deckfläche mit der Kunststoffolie verbunden ist. Auch bei dieser Vorrichtung ist eine Sollbruchstelle gegeben, die parallel zur Tunnelwandung verläuft. Die bekannte Vorrichtung hat jedoch die gleichen Nachteile wie die aus der DE-C-2 532 654 bekannte Vorrichtung. Es besteht nach einer Rißbildung die Gefahr einer Beschädigung der Abdichtungsbahn durch vorragende Nagel- oder Schraubenköpfe.

Der Erfindung liegt die Aufgabe zugrunde, eine Vorrichtung der gattungsgemäßen Art anzugeben mit der Beschädigungen der Abdichtungsbahn vermieden werden und die bei geringem Arbeits-und Materialaufwand herstellbar ist.

Diese Aufgabe wird mit den kennzeichnenden Merkmalen des Anspruchs 1 gelöst.

Bei übermäßiger Beanspruchung der Folien schert der äußere Teil der Vorrichtung ab und ein die Kunststoffolie vor dem Nagelkopf schützender Teil der Vorrichtung bleibt stehen.

Für ein einwandfreies Abscheren ist es vorteilhaft, wenn sichergestellt ist, daß die Kunststoffolie ausschließlich mit dem abscherenden Teil der Vorrichtung verschweißt wird. Das kann mit Hilfe eines geeigneten Schweißgerätes erreicht werden, welches die Vorrichtung genau erfaßt und in ausreichendem Abstand von dem stehenbleibenden Teil der Vorrichtung eine Schweißnaht legt. Ein von der Lage der Schweißnaht weitgehend unkontrolliertes Verschweißen ist dadurch möglich, daß der im Falle des Abscherens stehenbleibende Teil der Vorrichtung geringfügig gegenüber dem mit der Kunststoffolie zu verschweißenden Teil zurückgesetzt ist.

Die Ausnehmungen haben beliebigen Querschnitt. Sie werden wahlweise als Löcher gebohrt oder beim Herstellungsvorgang der Vorrichtungen eingeformt. Der Querschnitt ist so gewählt, daß eine Mindestquerschnittschwächung von ca. 50 % bei einer Vorrichtung entsteht, die im Verhältnis zur Kunststoffolie ohne die Querschnittschwächung gleiche Festigkeit hätte. Bei stärkeren Vorrichtungen ergibt sich in einfacher Verhältnisrechnung eine größere Mindestquerschnittsschwächung durch die erfindungsgemäßen Ausnehmungen.

Schräg verlaufende Ausnehmungen, die nach Abscheren eines Teils der Vorrichtung zu einer etwa kegeligen Form des verbleibenden Restes der Vorrichtung führen, erleichtern den Abschervorgang.

In der Zeichnung sind zwei Ausführungsbeispiele der Erfindung dargestellt. Es zeigen:
Fig. 1 und 2 eine Tunnelwand mit Kunststoffolie und nachfolgend aufzubringender Spritzbetonschicht
Fig. 3 und 4 verschiedene Formen erfindungsgemäßer Vorrichtungen.

Beim Herstellen einer Tunnelröhre wird zunächst auf den Ausbruch eine Spritzbetonschicht 2 aufgebracht. Darauf werden die als Rondellen 4 bezeichneten Vorrichtungen befestigt. Die Rondellen 4 besitzen eine runde Form und sind mit Hilfe von Befestigungsnägeln 5 am Gebirge 1 bzw. der Spritzbetonschicht 2 befestigt. Auf die Spritzbetonschicht 2 wird zunächst eine Schutzschicht 3, z. B. aus Faservlies, aufgebracht und danach eine Kunststoffolie 6. Die Kunststoffolie 6 wird in Bahnen verlegt, die danach miteinander verschweißt werden.

Die Rondellen 4 bestehen aus dem gleichen Material wie die Kunststoffolie 6. Das erlaubt eine problemlose Verschweißung der Kunststoffolien mit den Rondellen 4. Zur Verschweißung eignen sich warmlufterzeugende Schweißgeräte. Die Schweißtemperatur liegt vorzugsweise zwischen 160 und 200°C.

Nach Montage der Kunststoffolie 6 hat der Tunnelausbau die in Fig. 1 dargestellte Form. Dann befindet sich mehr oder weniger viel Hohlraum zwischen der Schutzschicht 3 und der Spritzbetonschicht 2 einerseits und der Kunststoffolie 6 und der Schutzschicht 3 andererseits. Beim Einbringen der Betonschicht 7 werden die Kunststoffolie 6 und die Schutzschicht 3 schließend an den Gebirgsausbruch 1 angepreßt. Das bewirkt eine Dehnung der Kunststoffolie 6 zwischen jeweils 2 Befestigungsstellen 8. Bei übermäßiger Belastung der Befestigungsstellen 8 geben diese durch Abscheren nach, weiteres Kunststoffmaterial wird herangezogen und eine übermäßige Beanspruchung der Kunststoffolie zwischen den beiden Befestigungsstellen 8 ausgeschlossen.

Für den Ausbau nach Fig. 1 und 2 sind wahlweise Rondellen der Fig. 3 - 6 vorgesehen.

Nach Fig. 3 hat die Rondelle 4 eine runde Form, die im Querschnitt meanderförmig ausgebildet ist, wobei die Rondelle 4 mit einem Fuß 11 und mit einem Steg 12 auf der Schutzschicht 3 aufliegt. Am Fuß 11 wird die Rondelle 4 auf die Schutzschicht 3 aufgenagelt. Dazu befindet sich mittig in der Rondelle eine Öffnung 13 für den Nagel.

Über dem Fuß 11 erhebt sich ein Kranz 14 so weit, daß der Kopf des die Rondelle 4 haltenden Nagels überdeckt wird.

Dicht am Fuß 11 ist der Kranz 14 mit gleichmäßig verteilt auf einem Kreisumfang angeordneten Ausnehmungen 15 versehen. Die Ausnehmungen 15 haben ihrerseits kreisförmigen Querschnitt und schwächen den Querschnitt der Rondelle 4 etwa um 50 %. Bei gleichem Material wie die Kunststoffolie 6 und etwa eineinhalbfacher Dicke d wie die Kunststoffolie 6 ergibt sich eine Sollbruchstelle an der Rondelle 4 im Bereich der Ausnehmungen 15.

Bei übermäßiger Belastung der Kunststoffolie 6 wird der Kranz 14 der Rondelle 4 bei 16 abgerissen. Die Scher- bzw. Abreißbewegung verläuft in der Ebene der Kunststoffolie 6. Beim Abscheren schiebt sich der mit der Kunststoffolie 6 verschweißte Kranz 14 über den Fuß 11, der in seiner ursprünglichen Lage am Gebirgsausbruch verbleibt. Zugleich umgibt der Fuß 11 mit einem verbleibenden Rest 17 schützend den Nagelkopf, so daß eine Beschädigung der darübergleitenden Kunststoffolie 6 verhindert wird.

Ein gesichertes Abscheren des Kranzes 14 wird z. B. dadurch erreicht, daß die Rondelle 4 ausschließlich am Kranz 14 außerhalb der Ausnehmungen verschweißt ist.

Nach Fig. 4 verlaufen die Ausnehmungen als schräg geneigte Bohrungen 18. Die schräge Neigung führt zu schrägen Trennflächen zwischen dem abgerissenen Rondellenteil und dem verbleibenden Rest. Das erleichtert dem abgerissenen Rondellenteil 14, über den verbleibenden Rest 11 zu gleiten.

Die Rondelle nach Fig 5 besitzt anstelle der Ausnehmungen 15 bei 19 eine Einkerbung in Form einer umlaufenden Nut dreieckförmigen Querschnitts. Die Einkerbung kann aber auch beliebigen Querschnitt aufweisen und an der Unterseite oder an der Oberseite der Rondelle 4 liegen. Die Einkerbung 19 erfüllt den gleichen Zweck wie die Ausnehmung 15.

Die Rondelle nach Fig. 6 unterschiedet sich von den übrigen Rondellen in zweifacher Hinsicht. Zunächst ist die Rondelle nach Fig. 6 bei 20 so ausgebildet, daß die Rondellenoberfläche gegenüber der Oberfläche des Kranzes 14 zurückliegt und infolgedessen nicht mit der Kunststoffolie 6 verschweißt, auch dann, wenn das Schweißgerät unkontrolliert die Kunststoffolie 6 gegen die Rondelle drückt.

Der weitere Unterschied besteht darin, daß bei 21 durch Absetzen, d. h. Querschnittsverminderung, eine Querschnittsschwächung der Rondelle entstanden ist, die die gewünschte Sollbruchstelle bewirkt.

## Patentansprüche

1. Vorrichtung zum Befestigen einer Kunststoffolie (6), insbesondere an einer Tunnelwandung, wobei zur Befestigung der Vorrichtung Nägel oder Schrauben (5) vorgesehen sind, deren Köpfe in einer in der Vorrichtung vorgesehenen Ausnehmung versenkbar sind und die einzubringende Kunststoffolie (6) durch Verschweißung an der Vorrichtung befestigbar ist und wobei die Vorrichtung Sollbruchstellen aufweist, die bei übermäßiger Belastung zu einem Abscheren eines Teils der Vorrichtung mit der Kunststoffolie (6) führt, wobei um den Kopf des Befestigungsmittels (5) Reste der Vorrichtung verbleiben, die die Kunststoffolie (6) vor einer Beschädigung durch den Kopf schützen, dadurch gekennzeichnet, daß die Vorrichtung im Schnitt meanderförmig ausgebildet ist, wobei zur Auflage an der Wandung ein mit der Ausnehmung versehener mittiger Fuß (11) sowie ein konzentrisch darum angeordneten Steg (12) mit einem dazwischenliegenden Kranz (14) vorgesehen ist, der nahe am Fuß (11) mit Ausnehmungen (15, 18, 19, 21) versehen ist, die senkrecht und/oder schräg zur Vorrichtungsebene angeordnet sind.

2. Vorrichtung nach Anspruch 1, gekennzeichnet durch Ausnehmungen (19) in Form einer Einkerbung.

3. Vorrichtung nach Anspruch 2, gekennzeichnet durch eine zusätzliche konzentrische Absetzung (20) um die für die Versenkung des Nagelkopfes vorgesehene Ausnehmung im Kranz (14).

5. Vorrichtung nach einem der Ansprüche 1 bis 3, dadurch gekennzeichnet, daß die Festigkeit an den Ausnehmungen (15, 18, 19) mindestens 50 % geringer als die Festigkeit an dem mit der Kunststoffolie (6) verschweißten Teil (14) ist.

## Claims

1. Device for fastening a plastic sheet (6), especially to a tunnel wall, wherein for fastening the device nails or screws (5) are provided, the heads of which can be sunk into a recess provided in the device and wherein the plastic sheet (6) to be fitted can be secured by sealing (welding) to the device and wherein the device possesses predetermined breaking points which, under overloading, lead to a shearing-off of a portion of the device together with the plastics sheet (6), residues of the device remaining around the head of the fixing means (5) which protect the plastic sheet (6) from damage by the head, characterized in that the device is formed meandering in cross-section, a central foot (11), equipped with the recess, being provided for bearing against the wall and a web (12) disposed concentrically around it, with a collar (14) disposed between them being provided, which collar is equipped, near the foot (11), with recesses (15,18,19, 21), which are disposed perpendicularly and/or obliquely to the plane of the device.

2. Device according to Claim 1, characterized by recesses (19) in the form of a notch.

3. Device according to Claim 2, characterized by an additional, concentric set-back (20) around the recess in the collar (14) provided for recessing the nail head.

4. Device according to one of Claims 1 to 3, characterized in that the strength at the recesses (15,18,19) is at least 50 % less than the strength at the part (14) sealed (welded) to the plastic sheet (6).

## Revendications

1. Dispositif de fixation d'une feuille de matière plastique (6) en particulier à la paroi d'un tunnel, la fixation de ce dispositif étant prévue par des clous ou des vis (5) dont la tête peut se loger dans un évidement prévu dans ledit dispositif, la feuille de matière plastique (6) à mettre en place pouvant être fixée au dispositif par soudage, et le dispositif présentant des points destinés à la rupture qui, en cas de sollicitation excessive, conduisent à ce qu'une partie du dispositif se détache avec la feuille de matière plastique (6), des restes du dispositif demeurant autour de la tête du moyen de fixation (5) et protégeant la feuille de matière plastique (6) d'une détérioration par ladite tête, caractérisé en ce que le dispositif présente une section de forme sinueuse, avec, pour l'appui sur la paroi, un pied central (11) muni de l'évidement et une nervure (12) disposée de façon concentrique autour de ce pied, tandis qu'est interposée entre ce pied et cette nervure une couronne (14) munie, près du pied (11), d'évidements (15, 18, 19, 21) qui sont disposés perpendiculairement et/ou obliquement par rapport au plan du dispositif.

2. Dispositif conforme à la revendication 1, caractérisé par des évidements (19) en forme d'encoche.

3. Dispositif conforme à la revendication 2, caractérisé en ce qu'il présente dans la couronne (14) un évidement complémentaire concentrique (20) autour de l'évidement prévu pour loger la tête de clou.

4. Dispositif conforme à l'une des revendications 1 à 3, caractérisé en ce que la résistance au droit des évidements (15, 18, 19) est réduite d'au moins 50 % par rapport à la résistance de la partie (14) soudée à la feuille de matière plastique.
